# EUROPÄISCHE PATENTSCHRIFT

(11) **EP 0 642 573 B1**
(45) Veröffentlichungstag und Bekanntmachung des Hinweises auf die Patenterteilung: **19.06.1996**
(21) Anmeldenummer: 93909976.8
(22) Anmeldetag: 13.05.1993
(51) Int. Cl.: C11D 1/83, C11D 11/02

(54) **PULVERFÖRMIGE TENSIDMISCHUNG**
POWDERY SURFACTANTS MIXTURE
MELANGE DE TENSIOACTIFS PULVERULENTS

(30) Priorität: 21.05.1992 DE 4216775
(43) Veröffentlichungstag der Anmeldung: 15.03.1995
(73) Patentinhaber: Henkel Kommanditgesellschaft auf Aktien, 40191 Düsseldorf (DE)
(72) Erfinder: PIOCH, Lothar, D-4000 Düsseldorf 13 (DE); KIHN-BOTULINSKI, Martina, D-41541 Dormagen (DE); SEITER, Wolfgang, D-4040 Neuss 21 (DE)
(86) Internationale Anmeldenummer: EP9301192
(87) Internationale Veröffentlichungsnummer: WO9323514

(56) Entgegenhaltungen:
- WO-A-87/02053
- WO-A-90/04630
- WO-A-90/05772
- WO-A-92/13938
- US-A- 4 536 319

## Beschreibung

Die Erfindung betrifft pulverförmige, schütt- und rieselfähige Tensidmischungen, die Alkylsulfat, Alkylglykosid und anorganisches Trägermaterial enthalten, ein Verfahren zu ihrer Herstellung sowie ihre Verwendung als Vorgemische (Compounds) zur Herstellung von partikelförmigen Wasch-und Reinigungsmitteln.

Aus der internationalen Patentanmeldung WO 87/02053 ist ein Verfahren zur Herstellung teilchenförmiger Waschmittel durch Trocknen einer 40 bis 80 prozentigen wäßrigen Aufschlämmung bekannt, die, bezogen auf entstehenden Feststoff, 2 bis 60 Gew.-% Tenside, die zu mindestens 0,1 Gew.-% aus Alkylglykosiden bestehen, wobei die Gesamtmenge an Alkylglykosiden höchstens 2 Gew.-% beträgt, 5 bis 70 Gew.-% Buildersubstanzen und bis zu 40 Gew.-% wasserlösliche Füllstoffe enthält. Bevorzugt eingesetzte Tenside sind anionische Tenside, insbesondere solche vom Typ der Alkylbenzolsulfonate, und nichtionische Tenside, insbesondere ethoxylierte Fettalkohole. Der Entzug des Wassers aus der Aufschlämmung wird vorzugsweise durch Sprühtrocknen erreicht.

In der US-amerikanischen Patentschrift US 4 536 319 werden granulare Waschmittel beschrieben, die Alkylglykoside, wasserlösliche Salze und gegebenenfalls wasserunlösliche Buildersubstanzen sowie zusätzliche Tenside enthalten. Die dort beschriebenen Mittel enthalten bis zu 3 Gew.-% eines speziellen Alkalisilikats. Derartige Mittel weisen allerdings in der Regel ein unbefriedigendes Rieselverhalten auf und neigen insbesondere bei der Lagerung zum Verklumpen.

Moderne pulverförmige Wasch- oder Reinigungsmittel bestehen in der Regel aus mehreren separat hergestellten Pulverkomponenten, die je nach Art ihrer Inhaltsstoffe verschiedene Herstellungsverfahren erforderlich machen. Ein bevorzugtes Herstellungsverfahren für die oberflächenaktivsubstanzhaltige Komponente solcher Mittel ist wegen seiner relativen Unkompliziertheit die Sprühtrocknung einer wäßrigen Lösung oder Aufschlämmung der Inhaltsstoffe. Ein derartiges Verfahren setzt allerdings eine thermische Belastbarkeit der oberflächenaktiven Inhaltsstoffe voraus, die bei Verwendung bisher üblicher Aniontenside insbesondere aus der Klasse der Alkylbenzolsulfonate gewährleistet ist.

Der Einsatz von Alkylbenzolsulfonat in Wasch- und Reinigungsmitteln wird in neuerer Zeit wegen der Erdöl-Basis dieses Tensids zunehmend in Frage gestellt. Als umweltverträglichere Aniontenside mit vergleichbar guten Reinigungseigenschaften kommen zum Beispiel Sulfatierungsprodukte von aus nachwachsenden Rohstoffen zugänglichen Verbindungen, insbesondere Fettalkoholen, in Betracht. Während allerdings alkylbenzolsulfonathaltige wäßrige Aufschlämmungen problemlos bei den in derartigen Verfahren üblichen Temperaturen, normalerweise etwa 250 °C bis 350 °C, sprühgetrocknet werden können, wurde nun gefunden, daß unter diesen Bedingungen bei wäßrigen Aufschlämmungen, welche die gleiche Menge an Alkylsulfaten enthalten, die Gefahr der Selbstentzündung besteht. Diese Problematik wird noch verstärkt bei Anwesenheit von nichtionischen Tensiden in der zu versprühenden Aufschlämmung, deren Einsatz in Wasch- oder Reinigungsmitteln allerdings oft erwünscht ist. Zu derartigen nichtionischen Tensiden gehören insbesondere Alkylglykoside mit langkettigen Alkylgruppen, die wegen ihrer vorteilhaften Eigenschaften in neuerer Zeit bevorzugt eingesetzt werden. Derartige Alkylglykoside fallen normalerweise als hochviskose Pasten an, was ihren Einsatz in relativ hohen Konzentrationen in für die Sprühtrocknung vorgesehenen wäßrigen Aufschlämmungen wegen der hohen mechanischen Beanspruchung in einem solchen Verfahren nicht aussichtsreich erscheinen ließ.

Um so überraschender war es, daß man aus bestimmten Mengen an Alkylsulfat, Alkylglykosid und anorganischem Trägermaterial, das zu mindestens 10 Gew.-% aus Alkalisilikat mit einem Molverhältnis SiO₂ zu Alkalioxid über 2 besteht, fließfähige und pumpbare wäßrige Aufschlämmungen erzeugen kann, welche in einem Verfahren zur Herstellung alkylbenzolsulfonatfreier pulverförmiger Tensidmischungen durch Trocknen unter Vermeidung der genannten Probleme eingesetzt werden können und zu lagerstabilen, schütt-und rieselfähigen Pulverprodukten führen, die als Vorgemische, sogenannte Compounds, für die Herstellung partikelförmiger Wasch- und Reinigungsmittel verwendet werden können.

Das erfindungsgemäße Verfahren zur Herstellung alkylbenzolsulfonatfreier pulverförmiger Tensidmischungen besteht im wesentlichen darin, daß man 10 bis 40 Gewichtsteile Alkylglykosid der Formel I,

R¹-O(G)ₙ (I)

in der R¹ einen Alkylrest mit 8 bis 22 C-Atomen, G eine Glykoseeinheit und
n eine Zahl von 1 bis 10 bedeuten,
5 bis 20 Gewichtsteile Alkylsulfat der Formel II,

R²-OSO₃X (II)

in der R² einen Alkylrest mit 10 bis 20 C-Atomen und X ein Alkali-, Ammonium- oder Alkyl- beziehungsweise Hydroxyalkyl-substituiertes Ammoniumion bedeuten, wobei das Gewichtsverhältnis von Alkylglykosid zu Alkylsulfat 5:1 bis 1:2, vorzugsweise 3:1 bis 1:1 beträgt, und 40 bis 80 Gewichtsteile eines anorganischen Trägermaterials, das zu mindestens 10 Gew.-% aus Alkalisilikat mit einem Molverhältnis SiO₂ zu Alkalioxid von mindestens 2 besteht, mit so viel Wasser mischt, daß eine bei Temperaturen unter 80 °C fließfähige und pumpbare Mischung entsteht, und dieser durch Sprühtrocknung oder Wirbelbett- bzw. Wirbelschichttrocknung unter Verwendung von Trocknungsgasen mit Temperaturen unter 250 °C das Wasser soweit entzieht, daß ein pulverförmiges, rieselfähiges Produkt entsteht. Dies ist in der Regel bei Wassergehalten im Pulverprodukt von nicht mehr als 15 Gew.-%, insbesondere von 5 Gew.-% bis 15 Gew.-% der Fall. In Formulierungen, in denen das Trägermaterial einen Teil des Wassers als Kristallwasser bindet, bezieht sich der Rest-Wassergehalt auf das freie, nicht im Kristallgitter gebundene Wasser.

Fließfähig und pumpbar im Rahmen der vorliegenden Erfindung sind solche wäßrige Aufschlämmungen, die sich problemlos mittels üblicher in Sprühtrocknungsverfahren eingesetzter Pumpen und Rohrleitungen bei Temperaturen unter 80 °C handhaben lassen. Die in dem erfindungsgemäßen Verfahren eingesetzten Aufschlämmungen besitzen daher vorzugsweise Viskositäten im Bereich von 3 000mPa·s bis 15 000mPa·s, gemessen bei 60 °C bis 75 °C mittels üblicher Viskosimeter, beispielsweise einem Brookfield-Viskosimeter mit Spindel Nr. 3 bei 20 Umdrehungen pro Minute.

Vorzugsweise wird das erfindungsgemäße Verfahren derart ausgeführt, daß man 20 bis 30 Gewichtsteile Alkylglykosid gemäß Formel I, 8 bis 15 Gewichtsteile Alkylsulfat gemäß Formel II und 48 bis 68 Gewichtsteile des anorganischen Trägermaterials mit so viel Wasser mischt, daß eine mindestens 35 Gew.-%, insbesondere 40 Gew.-% bis 50 Gew.-% Wasser enthaltende Mischung entsteht.

Die Sprühtrocknung der wäßrigen Aufschlämmungen erfolgt in üblicherweise dafür vorgesehenen Anlagen, sogenannten Sprühtürmen, in deren oberem Teil die Aufschlämmung durch Druckdüsen zu feinen Tröpfchen versprüht wird, die sich unter Einwirkung der Schwerkraft in den unteren Teil des Sprühturms bewegen und dabei mit heißen Trocknungsgasen in Kontakt kommen, die im Gleichstrom oder vorzugsweise im Gegenstrom zu den zu trocknenden Partikeln geführt werden. Dabei ist darauf zu achten, daß die Temperatur der Trocknungsgase nicht so hoch liegt, daß die Temperatur der sprühgetrockneten Partikel über die Selbstentzündungstemperatur dieser Partikel steigt. Im Rahmen der Erfindung bedeutet dies, daß die Temperatur der Trocknungsgase einen Wert von 250 °C nicht überschreitet und vorzugsweise im Bereich von 120 °C bis 240 °C, insbesondere von 140 °C bis 210 °C und besonders bevorzugt von 150 °C bis 190 °C liegt, wobei die Trocknungsgastemperatur an der heißesten Stelle des Trockenturms, dem sogenannten Ringkanal, gemessen wird. Bezüglich der genannten Temperaturen gilt das gleiche auch für die weitere Ausgestaltung des erfindungsgemäßen Herstellungsverfahrens, die Wirbelbett- bzw. Wirbelschichttrocknung.

Bei der Zubereitung der zu den erfindungsgemäßen Mischungen führenden Aufschlämmungen ist die Einarbeitung wäßriger, in der Regel 30- bis 60-gewichtsprozentiger Alkylglykosid-Pasten, wie sie im Rahmen der Alkylglykosid-Herstellung und gegebenenfalls anschließendem Bleichen üblicherweise anfallen, möglich. Ebenso kann die Alkylsulfat-Komponente und insbesondere die Träger-Komponente als wäßrige Lösung oder Aufschlämmung eingesetzt werden. Um die leichte Fließ- und Pumpfähigkeit der Aufschlämmung bei Temperaturen unter 80 °C zu gewährleisten, hat es sich als vorteilhaft erwiesen, wenn mindestens etwa 35 Gew.-%, vorzugsweise 40 bis 50 Gew.-% Wasser in der zu trocknenden Aufschlämmung vorhanden ist. Dabei ist als weiterer Vorteil des erfindungsgemäßen Verfahrens die überraschend niedrige Viskosität der zu den erfindungsgemäßen Compounds führenden Aufschlämmungen, die insbesondere im Bereich von 3 000 mPa·s bis 15 000 mPa·s bei Temperaturen von 60 °C bis 75 °C liegt, gegenüber Aufschlämmungen, die statt Alkylsulfat die gleiche Menge Alkylbenzolsulfonat enthalten, zu werten.

Die durch das erfindungsgemäße Verfahren hergestellten erfindungsgemäßen pulverförmigen, alkylbenzolsulfonatfreien schütt- und rieselfähigen Tensidmischungen enthalten vorzugsweise
10 Gew.-% bis 40 Gew.-% Alkylglykosid der Formel I,

R¹-O(G)ₙ (I)

in der R¹ einen Alkylrest mit 8 bis 22 C-Atomen, G eine Glykoseeinheit und
n eine Zahl von 1 bis 10 bedeuten,
5 Gew.-% bis 20 Gew.-% Alkylsulfat der Formel II,

R²-OSO₃X (II)

in der R² einen Alkylrest mit 10 bis 20 C-Atomen und X ein Alkali-, Ammonium- oder Alkyl- beziehungsweise Hydroxyalkyl-substituiertes Ammoniumion bedeuten, wobei das Gewichtsverhältnis von Alkylglykosid zu Alkylsulfat 5:1 bis 1:2, insbesondere 3:1 bis 1:1 beträgt, 40 Gew.-% bis 80 Gew.-% eines anorganischen Trägermaterials, das zu mindestens 10 Gew.-%, bezogen auf gesamtes Trägermaterial, aus Alkalisilikat mit einem Molverhältnis SiO₂ zu Alkalioxid von mindestens 2 besteht, und bis zu 15 Gew.-%, insbesondere 5 Gew.-% bis 15 Gew.-% Wasser.

Das in den erfindungsgemäßen Compounds vorhandene anorganische Trägermaterial besteht zu mindestens 10 Gew.-%, vorzugsweise zu 20 bis 50 Gew.-% aus Alkalisilikat mit einem Molverhältnis SiO₂ zu Alkalioxid von mindestens 2, insbesondere von 2,0 bis 3,5 und vorzugsweise von 2,5 bis 3,5. Bevorzugtes Alkalimetall ist hierbei Natrium. Als zusätzlich zu Alkalisilikat einsetzbare weitere wasserlösliche und nach dem Trocknen partikelförmige anorganische Trägermaterialien sind die Alkalicarbonate, Alkalihydrogencarbonate und Alkalisulfate sowie deren Gemische besonders geeignet, wobei auch in diesen Fällen die Natriumsalze bevorzugt sind. Auch die Einarbeitung wasserunlöslicher Trägermaterialien, zu denen insbesondere Schichtsilikate, beispielsweise Bentonite oder Smectite, und Alumosilikate, beispielsweise Zeolithe, gehören, ist möglich.

Die zur Einarbeitung in die erfindungsgemäßen Compounds geeigneten Alkylglykoside sind Verbindungen der allgemeinen Formel I, in der R¹ einen Alkylrest mit 8 bis 22 C-Atomen, G eine Glykoseeinheit und n eine Zahl zwischen 1 und 10 bedeuten. Derartige Alkylglykoside und ihre Herstellung werden zum Beispiel in den europäischen Patentanmeldungen EP 92 355, EP 301 298, EP 357 969 und EP 362 671 oder der US-amerikanischen Patentschrift US 3 547 828 beschrieben. Bei der Glykosidkomponente ((G)ₙ in Formel I) derartiger Alkylglykoside handelt es sich um Oligo- oder Polymere aus natürlich vorkommenden Aldose- oder Ketose-Monomeren, zu denen insbesondere Glucose, Mannose, Fruktose, Galaktose, Talose, Gulose, Altrose, Allose, Idose, Ribose, Arabinose, Xylose und Lyxose gehören. Die aus derartigen glykosidisch verknüpften Monomeren bestehenden 0ligomere werden außer durch die Art der in ihnen enthaltenen Zucker durch deren Anzahl, den sogenannten Oligomerisierungsgrad, charakterisiert. Der Oligomerisierungsgrad (n in Formel I) nimmt als analytisch zu ermittelnde Größe im allgemeinen gebrochene Zahlenwerte an; er liegt bei Werten zwischen 1 und 10, bei den vorzugsweise eingesetzten Alkylglykosiden unter einem Wert von 1,5, insbesondere zwischen 1,2 und 1,4. Bevorzugter Monomer-Baustein ist wegen der guten Verfügbarkeit Glucose.

Der Alkylteil (R¹ in Formel I) der in den erfindungsgemäßen Tensidmischungen enthaltenen Alkylglykoside stammt bevorzugt ebenfalls aus leicht zugänglichen Derivaten nachwachsender Rohstoffe, insbesondere aus Fettalkoholen, obwohl auch deren verzweigtkettige Isomere, insbesondere sogenannte Oxoalkohole, zur Herstellung verwendbarer Alkylglykoside eingesetzt werden können. Brauchbar sind demgemäß insbesondere die primären Alkohole mit linearen Octyl-, Decyl-, Dodecyl-, Tetradecyl-, Hexadecyl- oder Octadecylresten sowie deren Gemische. Besonders geeignete Alkylglykoside enthalten einen Kokosfettalkylrest, das heißt Mischungen mit im wesentlichen R¹=Dodecyl und R¹=Tetradecyl. Die Alkylglykoside können herstellungsbedingt geringe Mengen, beispielsweise 1 bis 2 %, an nicht umgesetztem freiem Fettalkohol enthalten, was sich nicht nachteilig auf die Eigenschaften der damit hergestellten Compounds auswirkt.

Derartige Alkylglykoside sind in den erfindungsgemäßen Compounds vorzugsweise in Mengen von 10 Gew.-% bis 40 Gew.-%, insbesondere von 20 Gew.-% bis 30 Gew.-% enthalten, wobei das Gewichtsverhältnis von Alkylglykosid zu Alkylsulfat 5:1 bis 1:2, vorzugsweise 3:1 bis 1:1 beträgt.

Als für den Einsatz in dem erfindungsgemäßen Verfahren geeignete Alkylsulfate kommen die Verbindungen der Formel II, in der R² einen Alkylrest mit 10 bis 20 C-Atomen und X ein Alkali-, Ammonium- oder Alkyl- beziehungsweise Hydroxyalkyl-substituiertes Ammoniumion bedeuten, in Frage. Besonders geeignet sind die Derivate der Fettalkohole mit insbesondere 12 bis 18 C-Atomen und deren verzweigtkettiger Analoga, der sogenannten Oxoalkohole. Die Alkylsulfate können in bekannter Weise durch Reaktion der entsprechenden Alkoholkomponente mit einem üblichen Sulfatierungsreagenz, insbesondere Schwefeltrioxid oder Chlorsulfonsäure, und anschließende Neutralisation mit Alkali-, Ammonium- oder Alkyl- beziehungsweise Hydroxyalkyl-substituierten Ammoniumbasen hergestellt werden. Derartige Alkylsulfate sind in den erfindungsgemäßen Compounds vorzugsweise in Mengen von 5 Gew.-% bis 20 Gew.-%, insbesondere von 8 Gew.-% bis 15 Gew.-% enthalten.

Darüberhinaus können die erfindungsgemäßen Gemische weitere Tenside, vorzugsweise nichtionische Tenside und/oder Aniontenside und unter diesen insbesondere solche des Sulfat- oder Sulfonat-Typs, in Mengen von vorzugsweise nicht über 10 Gew.-%, insbesondere von 1 Gew.-% bis 5 Gew.-%, enthalten. Zu den zusätzlich brauchbaren Tensiden vom Sulfat-Typ gehören insbesondere die sulfatierten Alkoxylierungsprodukte der genannten Alkohole, sogenannte Ethersulfate. Vorzugsweise enthalten derartige Ethersulfate 2 bis 30, insbesondere 4 bis 10, Ethylenglykol-Gruppen pro Molekül. Zu den geeigneten Aniontensiden gehören auch die durch Umsetzung von Fettsäureestern mit Schwefeltrioxid und anschließender Neutralisation erhältlichen α-Sulfoester, insbesondere die sich von Fettsäuren mit 8 bis 22 C-Atomen, vorzugsweise 12 bis 18 C-Atomen, und linearen Alkoholen mit 1 bis 6 C-Atomen, vorzugsweise 1 bis 4 C-Atomen, ableitenden Sulfonierungsprodukte sowie die durch formale Verseifung von diesen herleitbaren Sulfofettsäuren beziehungsweise deren Salze.

Zu den in Frage kommenden nichtionischen Tensiden gehören die Alkoxylate, insbesondere die Ethoxylate und/oder Propoxylate von linearen oder verzweigtkettigen Alkoholen mit 10 bis 22 C-Atomen, vorzugsweise 12 bis 18 C-Atomen. Der Alkoxylierungsgrad der Alkohole liegt dabei zwischen 1 und 20, vorzugsweise zwischen 3 und 10. Sie können in bekannter Weise durch Umsetzung der entsprechenden Alkohole mit den entsprechenden Alkylenoxiden hergestellt werden. Geeignet sind insbesondere die Derivate der Fettalkohole, obwohl auch deren verzweigtkettige Isomere, insbesondere sogenannte Oxoalkohole, zur Herstellung verwendbarer Alkoxylate eingesetzt werden können. Brauchbar sind demgemäß insbesondere die Ethoxylate primärer Alkohole mit linearen Dodecyl-, Tetradecyl-, Hexadecyl- oder Octadecylresten sowie deren Gemische. Außerdem sind entsprechende Ethoxylierungs- und/oder Propoxylierungsprodukte von Alkylaminen, vicinalen Diolen und Carbonsäureamiden, die hinsichtlich des Alkylteils den genannten Alkoholen entsprechen, verwendbar.

Trägersubstanzen sind in den erfindungsgemäßen pulverförmigen Mischungen in Mengen von 40 Gew.-% bis 80 Gew.-%, vorzugsweise von 48 Gew.-% bis 68 Gew.-% enthalten, wobei wesentlich ist, daß mindestens 10 Gew.-% des Trägermaterials, vorzugsweise 20 Gew.-% bis 50 Gew.-%, aus dem genannten Alkalisilikat bestehen.

Zusätzlich können die erfindungsgemäßen Compounds weitere in Wasch- und Reinigungsmitteln übliche Bestandteile enthalten, die unter den Trocknungsbedingungen stabil sind. Zu diesen fakultativen Bestandteilen gehören insbesondere Komplexbildner für Schwermetalle, beispielsweise Aminopolycarbonsäuren und/oder Polyphosphonsäuren, Vergrauungsinhibitoren, beispielsweise Celluloseether, Cobuilder, beispielsweise Polymerpolycarbonsäuren, Schauminhibitoren, beispielsweise Organopolysiloxane oder Paraffine, und optische Aufheller, beispielsweise Stilbendisulfonsäurederivate. Derartige Zusatzstoffe sind vorzugsweise in Mengen nicht über 5 Gew.-%, insbesondere 0,5 Gew.-% bis 2 Gew.-%, in den pulverförmigen Tensidmischungen vorhanden.

Die erfindungsgemäßen pulverförmigen Tensidmischungen werden insbesondere als schütt- und rieselfähige Vorprodukte (Compounds) für die Herstellung von partikelförmigen Wasch- oder Reinigungsmitteln verwendet.

Zur Verwendung als Vorgemische für die Herstellung pulverförmiger Wasch-und Reinigungsmittel sollten die Komponenten mittlere Korngrößen von vorzugsweise 0,2 mm bis 0,4 mm aufweisen und weitgehend frei von Teilchen mit Durchmessern über 2 mm oder unter 50 µm sein. Weitgehend frei bedeutet in diesem Zusammenhang eine Menge von nicht über 0,8 Gew.-%. Diese Grenze wird von den durch Sprühtrocknen erhaltenen erfindungsgemäßen Compounds normalerweise eingehalten, ansonsten können Partikel außerhalb dieses Größenbereichs durch einfaches Aussieben entfernt und in den Herstellungsprozeß zurückgeführt werden. Vorzugsweise liegt die Schüttdichte der erfindungsgemäßen Compounds zwischen 200 und 500 Gramm pro Liter und kann damit durchaus von derjenigen der übrigen pulverförmigen Bestandteile eines fertigen Wasch- oder Reinigungsmittels abweichen, normalerweise ohne Auftreten von Entmischung.

Die erfindungsgemäßen Compounds sind rieselfähige, freifließende Pulver, die ihre vorteilhaften Eigenschaften auch bei längerer Lagerung nicht verlieren. Zur Herstellung von Reinigungs- oder Waschmitteln können die erfindungsgemäßen Compounds in im Prinzip bekannter Weise mit sonstigen in derartigen Mitteln üblichen pulverförmigen Bestandteilen vermischt werden, zu denen insbesondere Abrasivstoffe, beispielsweise Quarzmehl, Bleichmittel, beispielsweise Perborate oder Percarbonate, und Bleichaktivatoren, beispielsweise mehrfach acylierte Alkylendiamine, Carbonsäureanhydride oder mehrfach acylierte Polyole, gehören. Auch das Aufsprühen von flüssigen, verflüssigten oder gelösten Inhaltsstoffen, beispielsweise Enzymen, Farbstoffen, Duftstoffen oder weiteren Tensiden, insbesondere nichtionischen Tensiden, auf die erfindungsgemäßen Compounds ist in im Prinzip bekannter Weise möglich.

### Beispiele

### Beispiel 1

Durch Erwärmen der Alkylglykosid-Komponente auf ca. 60°C, Zugabe zur wäßrigen Alkylsulfat-Lösung und Zugabe der weiteren Komponenten unter Rühren, wobei das Natriumsilikat in Form einer ca. 35-gewichtsprozentigen Wasserglas-Lösung als letzte Komponente zugegeben wurde, wurden aus den in Tabelle 1 angegebenen Rohstoffen wäßrige Aufschlämmungen erzeugt, die 40 bis 44 Gew.-% Wasser enthielten. Diese Slurries, die bei 65 °C die in Tabelle 2 angegebenen Viskositäten aufwiesen, wurden auf Temperaturen von etwa 60 °C bis 80 °C erwärmt und unter einem Druck von 40 bar in einem Trockenturm versprüht, wobei Heißluft (Temperatur 150 °C bis 190 °C im Ringkanal)

**Tabelle 1:**

| Pulverzusammensetzung [Gew.-%] | | |
|---|---|---|
| | **M1** | **M2** |
| Alkylglykosid^{a)} | 30 | 20 |
| Alkylsulfat^{b)} | 10 | 10 |
| Natriumsilikat^{c)} | 20 | 20 |
| Natriumcarbonat | 21 | 30 |
| Natriumsulfat | 10 | 10 |
| Wasser | 9 | 10 |

| | | |
|---|---|---|
| a) C_{12/14}-Alkylglucosid, Oligomerisierungsgrad 1,4 | | |
| b) Lineares C_{16/18}-Alkylsulfat (Sulfopon^{(R)} T, Hersteller Henkel) | | |
| c) Verhältnis SiO₂ zu Na₂O : 3,0 | | |

im Gegenstrom geführt wurde. Dabei wurden die in Tabelle 1 durch ihre Zusammensetzung charakterisierten rieselfähigen Pulver **M1** und **M2** mit mittleren Korngrößen um 300 µm erhalten, die frei von Teilchen über 1,6 mm Durchmesser waren, Staubanteile von 0,1 bis 0,65 Gew.-% aufwiesen und Schüttdichten von 240 bis 300 Gramm pro Liter besaßen.

**Tabelle 2:**

| Viskosität [mPa·s] der Aufschlämmungen bei 65 °C, gemessen mittels Brookfield-Viskosimeter, Spindel Nr. 3, 20 Upm | | |
|---|---|---|
| Slurry für Compound | Konzentration [Gew.-%] | Viskosität [mPa·s] |
| **M1** | 56 | 6100 |
| **M2** | 56 | 4300 |

## Patentansprüche

1. Pulverförmige, alkylbenzolsulfonatfreie schütt- und rieselfähige Tensidmischung, die durch Trocknen einer gießfähigen wäßrigen Mischung ihrer Bestandteile erhalten wird, und die
10 Gew.-% bis 40 Gew.-% Alkylglykosid der Formel I,
R¹-O(G)ₙ (I)
in der R¹ einen Alkylrest mit 8 bis 22 C-Atomen, G eine Glykoseeinheit
und n eine Zahl von 1 bis 10 bedeuten,
5 Gew.-% bis 20 Gew.-% Alkylsulfat der Formel II,
R²-OSO₃X (II)
in der R² einen Alkylrest mit 10 bis 20 C-Atomen und X ein Alkali-, Ammonium- oder Alkyl- beziehungsweise Hydroxyalkyl-substituiertes Ammoniumion bedeuten,
40 Gew.-% bis 80 Gew.-% eines anorganischen Trägermaterials und bis zu 15 Gew.-% Wasser enthält,
dadurch gekennzeichnet, daß das anorganische Trägermaterial zu mindestens 10 Gew.-%, bezogen auf gesamtes Trägermaterial, aus Alkalisilikat mit einem Molverhältnis SiO₂ zu Alkalioxid von mindestens 2 besteht und das Gewichtsverhältnis von Alkylglykosid zu Alkylsulfat 5:1 bis 1:2, insbesondere 3:1 bis 1:1 beträgt.

2. Tensidmischung nach Anspruch 1, dadurch gekennzeichnet, daß sie 20 Gew.-% bis 30 Gew.-% Alkylglykosid gemäß Formel I, 8 Gew.-% bis 15 Gew.-% Alkylsulfat gemäß Formel II, 48 bis 68 Gew.-% anorganisches Trägermaterial, nicht über 10 Gew.-%, insbesondere von 1 Gew.-% bis 5 Gew.-%, zusätzliches anionisches und/oder nichtionisches Tensid und 5 Gew.-% bis 15 Gew.-% Wasser enthält.

3. Tensidmischung nach Anspruch 1 oder 2, dadurch gekennzeichnet, daß das anorganische Trägermaterial zu 20 Gew.-% bis 50 Gew.-% aus Alkalisilikat mit einem Molverhältnis SiO₂ zu Alkalioxid von mindestens 2, insbesondere von 2,0 bis 3,5, besteht.

4. Tensidmischung nach einem der Ansprüche 1 bis 3, dadurch gekennzeichnet, daß das Alkylglykosid der Formel I ein Alkylglucosid ist und einen Oligomerisierungsgrad n unter 1,5, insbesondere von 1,2 bis 1,4, besitzt.

5. Tensidmischung nach einem der Ansprüche 1 bis 4, dadurch gekennzeichnet, daß das Alkylsulfat der Formel II einen Alkylrest R² mit 12 bis 18 C-Atomen besitzt.

6. Verwendung einer pulverförmigen Tensidmischung gemäß einem der Ansprüche 1 bis 5 als schütt- und rieselfähiges Vorgemisch zur Herstellung von partikelförmigen Wasch- oder Reinigungsmitteln.

7. Verfahren zur Herstellung alkylbenzolsulfonatfreier pulverförmiger Tensidmischungen durch Trocknen fließfähiger, wäßriger, tensidhaltiger Mischungen, wobei man
10 bis 40 Gewichtsteile Alkylglykosid der Formel I,
R¹-O(G)ₙ (I)
in der R¹ einen Alkylrest mit 8 bis 22 C-Atomen, G eine Glykoseeinheit
und n eine Zahl von 1 bis 10 bedeuten,
5 bis 20 Gewichtsteile Alkylsulfat der Formel II,
R²-OSO₃X (II)
in der R² einen Alkylrest mit 10 bis 20 C-Atomen und X ein Alkali-, Ammonium- oder Alkyl- beziehungsweise Hydroxyalkyl-substituiertes Ammoniumion bedeuten, und
40 bis 80 Gewichtsteile eines anorganischen Trägermaterials mit so viel Wasser mischt, daß eine bei Temperaturen unter 80 °C fließfähige und pumpbare Mischung entsteht, und dieser durch Sprühtrocknung unter Verwendung von Trocknungsgasen mit Temperaturen unter 250 °C das Wasser soweit entzieht, daß ein pulverförmiges, rieselfähiges Produkt entsteht, dadurch gekennzeichnet, daß das anorganische Trägermaterial zu mindestens 10 Gew.-% aus Alkalisilikat mit einem Molverhältnis SiO₂ zu Alkalioxid von mindestens 2 besteht und das Gewichtsverhältnis von Alkylglykosid zu Alkylsulfat 5:1 bis 1:2 beträgt.

8. Verfahren nach Anspruch 7, dadurch gekennzeichnet, daß man 20 bis 30 Gewichtsteile Alkylglykosid gemäß Formel I, 8 bis 15 Gewichtsteile Alkylsulfat gemäß Formel II und 48 bis 68 Gewichtsteile des anorganischen Trägermaterials mit so viel Wasser mischt, daß eine mindestens 35 Gew.-%, insbesondere 40 Gew.-% bis 50 Gew.-% Wasser enthaltende Mischung entsteht.

9. Verfahren zur Herstellung alkylbenzolsulfonatfreier pulverförmiger Tensidmischungen durch Trocknen fließfähiger, wäßriger, tensidhaltiger Mischungen, dadurch gekennzeichnet, daß man
10 bis 40 Gewichtsteile Alkylglykosid der Formel I,
R¹-O(G)ₙ (I)
in der R¹ einen Alkylrest mit 8 bis 22 C-Atomen, G eine Glykoseeinheit
und n eine Zahl von 1 bis 10 bedeuten,
5 bis 20 Gewichtsteile Alkylsulfat der Formel II,
R²-OSO₃X (II)
in der R² einen Alkylrest mit 10 bis 20 C-Atomen und X ein Alkali-, Ammonium- oder Alkyl- beziehungsweise Hydroxyalkyl-substituiertes Ammoniumion bedeuten, und
40 bis 80 Gewichtsteile eines anorganischen Trägermaterials mit so viel Wasser mischt, daß eine bei Temperaturen unter 80 °C fließfähige und pumpbare Mischung entsteht, und dieser durch Wirbelschichttrocknung unter Verwendung von Trocknungsgasen mit Temperaturen unter 250 °C das Wasser soweit entzieht, daß ein pulverförmiges, rieselfähiges Produkt entsteht, dadurch gekennzeichnet, daß das anorganische Trägermaterial zu mindestens 10 Gew.-% aus Alkalisilikat mit einem Molverhältnis SiO₂ zu Alkalioxid von mindestens 2 besteht und das Gewichtsverhältnis von Alkylglykosid zu Alkylsulfat 5:1 bis 1:2 beträgt.

10. Verfahren nach einem der Ansprüche 7 bis 9, dadurch gekennzeichnet, daß das Gewichtsverhältnis von Alkylglykosid zu Alkylsulfat 3:1 bis 1:1 beträgt.

11. Verfahren nach einem der Ansprüche 7 bis 10, dadurch gekennzeichnet, daß das anorganische Trägermaterial zu 20 bis 50 Gew.-% aus Alkalisilikat mit einem Molverhältnis SiO₂ zu Alkalioxid von mindestens 2, insbesondere von 2,0 bis 3,5, besteht und zusätzlich zu dem Alkalisilikat ein Alkalicarbonat, Alkalihydrogencarbonat, Alkalisulfat, Schichtsilikat oder Alumosilikat oder ein Gemisch aus diesen enthält.

12. Verfahren nach einem der Ansprüche 7 bis 11, dadurch gekennzeichnet, daß man Trocknungsgase mit Temperaturen von 120 °C bis 240 °C, insbesondere von 140 °C bis 210 °C einsetzt.

13. Verfahren nach einem der Ansprüche 7 bis 12, dadurch gekennzeichnet, daß die zu trocknende wäßrige Mischung eine Viskosität von 3 000 mPa·s bis 15 000 mPa·s, gemessen bei 60 °C bis 75 °C, aufweist.

14. Verwendung einer pulverförmigen Tensidmischung, hergestellt nach dem Verfahren gemäß einem der Ansprüche 7 bis 13, als schütt- und rieselfähiges Vorgemisch zur Herstellung von partikelförmigen Wasch- oder Reinigungsmitteln.

## Claims

1. A powder-form, pourable and free-flowing surfactant mixture free from alkyl benzenesulfonates which is obtained by drying of a pourable aqueous mixture of its constituents and which contains
10% to 40% by weight of alkyl glycoside corresponding to formula I:
R¹-O(G)ₙ (I)
in which R¹ is a C₈₋₂₂ alkyl radical, G is a glycose unit and
n is an integer of 1 to 10,
5% to 20% by weight of alkyl sulfate corresponding to formula II:
R²-OSO₃X (II)
in which R² is a C₁₀₋₂₀ alkyl radical and X is an alkali metal, ammonium or alkyl- or hydroxyalkyl-substituted ammonium ion,
40% to 80% by weight of an inorganic carrier material and up to 15% by weight of water, characterized in that at least 10% by weight of the inorganic carrier material, based on the carrier material as a whole, consists of alkali metal silicate with a molar ratio of SiO₂ to alkali metal oxide of at least 2 and the ratio by weight of alkyl glycoside to alkyl sulfate is 5:1 to 1:2 and preferably 3:1 to 1:1.

2. A surfactant mixture as claimed in claim 1, characterized in that it contains 20% by weight to 30% by weight of alkyl glycoside corresponding to formula I, 8% by weight to 15% by weight of alkyl sulfate corresponding to formula II, 48 to 68% by weight of inorganic carrier material, not more than 10% by weight and, more particularly, 1% to 5% by weight of additional anionic and/or nonionic surfactant and 5% by weight to 15% by weight of water.

3. A surfactant mixture as claimed in claim 1 or 2, characterized in that 20% by weight to 50% by weight of the inorganic carrier material consists of alkali metal silicate with a molar ratio of SiO₂ to alkali metal oxide of at least 2 and, more particularly, 2.0 to 3.5:1.

4. A surfactant mixture as claimed in any of claims 1 to 3, characterized in that the alkyl glycoside corresponding to formula I is an alkyl glucoside and has a degree of oligomerization n below 1.5 and, more particularly, from 1.2 to 1.4.

5. A surfactant mixture as claimed in any of claims 1 to 4, characterized in that the alkyl sulfate corresponding to formula II contains a C₁₂₋₁₈ alkyl group R².

6. The use of the powder-form surfactant mixture claimed in any of claims 1 to 5 as a pourable and free-flowing compound for the production of particulate detergents or cleaning products.

7. A process for the production of powder-form surfactant mixtures free from alkyl benzenesulfonates by drying of flowable, aqueous surfactant-containing mixtures, in which 10 to 40 parts by weight of alkyl glycoside corresponding to formula I:
R¹-O(G)ₙ (I)
in which R¹ is a C₈₋₂₂ alkyl radical, G is a glycose unit and
n is an integer of 1 to 10,
5 to 20 parts by weight of alkyl sulfate corresponding to formula II:
R²-OSO₃X (II)
in which R² is a C₁₀₋₂₀ alkyl radical and X is an alkali metal, ammonium or alkyl- or hydroxyalkyl-substituted ammonium ion,
and 40 to 80 parts by weight of an inorganic carrier material,
are mixed with water in such a quantity that a mixture flowable and pumpable at temperatures below 80°C is formed and the water is removed from this mixture by spray drying using drying gases having temperatures below 250°C to such an extent that a powder-form, free-flowing product is formed, characterized in that at least 10% by weight of the inorganic carrier material consists of alkali metal silicate with a molar ratio of SiO₂ to alkali metal oxide of at least 2 and the ratio by weight of alkyl glycoside to alkyl sulfate is 5:1 to 1:2.

8. A process as claimed in claim 7, characterized in that 20 to 30 parts by weight of alkyl glycoside corresponding to formula I, 8 to 15 parts by weight of alkyl sulfate corresponding to formula II and 48 to 68 parts by weight of the inorganic carrier material are mixed with water in such a quantity that a mixture containing at least 35% by weight and, more particularly, 40% by weight to 50% by weight of water is formed.

9. A process for the production of powder-form surfactant mixtures free from alkyl benzenesulfonates by drying of flowable, aqueous surfactant-containing mixtures, characterized in that
10 to 40 parts by weight of alkyl glycoside corresponding to formula I:
R¹-O(G)ₙ (I)
in which R¹ is a C₈₋₂₂ alkyl radical, G is a glycose unit and
n is an integer of 1 to 10,
5 to 20 parts by weight of alkyl sulfate corresponding to formula II:
R²-OSO₃X (II)
in which R² is a C₁₀₋₂₀ alkyl radical and X is an alkali metal, ammonium or alkyl- or hydroxyalkyl-substituted ammonium ion,
and 40 to 80 parts by weight of an inorganic carrier material are mixed with water in such a quantity that a mixture flowable and pumpable at temperatures below 80°C is formed and in that the water is removed from this mixture by fluidized-bed drying using drying gases having temperatures below 250°C to such an extent that a powder-form, free-flowing product is formed, characterized in that at least 10% by weight of the inorganic carrier material consists of alkali metal silicate with a molar ratio of SiO₂ to alkali metal oxide of at least 2 and the ratio by weight of alkyl glycoside to alkyl sulfate is 5:1 to 1:2.

10. A process as claimed in any of claims 7 to 9, characterized in that the ratio by weight of alkyl glycoside to alkyl sulfate is 3:1 to 1:1.

11. A process as claimed in any of claims 7 to 10, characterized in that 20 to 50% by weight of the inorganic carrier material consists of alkali metal silicate with a molar ratio of SiO₂ to alkali metal oxide of at least 2 and, more particularly, 2.0 to 3.5:1 and in that, in addition to the alkali metal silicate, the inorganic carrier material contains an alkali metal carbonate, an alkali metal hydrogen carbonate, an alkali metal sulfate, a layer silicate or alumosilicate or a mixture thereof.

12. A process as claimed in any of claims 7 to 11, characterized in that drying gases having temperatures of 120°C to 240°C and, more particularly, 140 to 210°C are used.

13. A process as claimed in any of claims 7 to 12, characterized in that the aqueous mixture to be dried has a viscosity of 3,000 mPa·s to 15,000 mPa·s, as measured at 60°C to 75°C.

14. The use of the powder-form surfactant mixture produced by the process claimed in any of claims 7 to 13 as a pourable and free-flowing compound for the production of particulate detergents or cleaning products.

## Revendications

1. Mélange d'agents tensioactifs apte au déchargement et à l'écoulement, dépourvu d'alcoylbenzènesulfonate, pulvérulent, qui est obtenu par séchage d'un mélange aqueux qui peut couler de ses constituants et qui renferme :
- de 10 à 40 % en poids d'alcoylglycoside de formule I :
R¹-O-(G)ₙ (I)
dans laquelle R¹ signifie un radical alcoyle ayant de 8 à 22 atomes de carbone, G une unité de glycose et n un nombre allant de 1 à 10.
- De 5 à 20 % en poids d'un alcoylsulfate de formule II :
R²-OSO₃X (II)
dans laquelle R² signifie un radical alcoyle ayant de 10 à 20 atomes de carbone et X signifie un ion alcalin, un ion ammonium ou un ion ammonium substitué par un alcoyle ou par un hydroxyalcoyle, jusqu'à 15 %
- de 40 à 80 % en poids d'un matériau de support minéral et, en poids d'eau,
caractérisé en ce que le matériau de support minéral consiste pour au moins 10 % en poids, rapporté au matériau de support total, de silicate de métal alcalin ayant un rapport molaire de SiO2 à l'oxyde alcalin d'au moins 2, et le rapport pondéral de l'alcoylglycoside à l'acoylsulfate s'élève de 5:1 à 1:2, en particulier de 3:1 à 1:1.

2. Mélange d'agents tensioactifs selon la revendication 1, caractérisé en ce qu'il contient de 20 à 30 % en poids d'alcoylglycoside conformément à la formule I, de 8 à 15 % en poids, d'un alcoylsulfate conformément à la formule II, de 48 à 68 % d'un matériau de support minéral, une quantité inférieure à 10 % en poids, en particulier de 1 % en poids à 5 % en poids, d'agent tensioactif anionique et/ou non-ionique additionnel et de 5 % en poids à 15 % en poids d'eau.

3. Mélange d'agents tensioactifs selon la revendication 1 ou 2, caractérisé en ce que le matériau de support minéral est formé pour 20 à 50 % en poids de silicate alcalin avec un rapport molaire de SiO₂ à l'oxyde alcalin d'au moins 2, en particulier de 2,0 à 3,5.

4. Mélange d'agents tensioactifs selon l'une des revendications 1 à 3, caractérisé en ce que l'alcoylglycoside de formule I est un alcoylglucoside et possède un degré d'oligomérisation-inférieur à 1,5, en particulier de 1,2 à 1,4.

5. Mélange d'agents tensioactifs selon l'une des revendications 1 à 4, caractérisé en ce que l'alcoylsulfate de formule II possède un radical alcoyle R² ayant de 12 à 18 atomes de carbone.

6. Utilisation d'un mélange d'agents tensioactifs pulvérulents selon l'une des revendications 1 à 5, comme pré-mélange apte au déchargement et à l'écoulement, en vue de la production de produits de lavage et de nettoyage sous forme particulaire.

7. Procédé d'obtention de mélanges d'agents tensioactifs pulvérulents dépourvus d'alcoylbenzènesulfonate, par séchage de mélanges contenant des agents tensioactifs, aqueux, aptes à l'écoulement, dans lequel on mélange :
- de 10 à 40 parties en poids d'alcoylglycoside de formule I :
R¹-O-(G)ₙ (I)
dans laquelle R¹ signifie un radical alcoyle ayant de 8 à 22 atomes de carbone, G une unité de glycose et n un nombre allant de 1 à 10 ;
- de 5 à 20 parties en poids d'un alcoylsulfate de formule II :
R²-OSO₃X (II)
dans laquelle R² signifie un radical alcoyle ayant de 10 à 20 atomes de carbone et X signifie un ion alcalin, un ion ammonium ou un ion ammonium substitué par un alcoyle ou par un hydroxyalcoyle, et
- de 40 à 80 parties en poids d'un matériau de support minéral avec autant d'eau pour qu'il se forme un mélange apte à l'écoulement et pompable à des températures en dessous de 80°C et que l'on élimine par séchage par pulvérisation en utilisant des gaz de séchage à des températures en dessous de 250°C l'eau jusqu'à ce qu'un produit pulvérulent, apte à l'écoulement se forme, caractérisé en ce que le matériau de support minéral consiste pour au moins 10 % en poids d'un silicate alcalin ayant un rapport molaire de SiO₂ à l'oxyde alcalin d'au moins 2 et que le rapport pondéral de l'alcoylglycoside à l'alcoylsulfate s'élève de 5:1 à 1:2.

8. Procédé selon la revendication 7, caractérisé en ce que l'on mélange de 20 à 30 parties en poids d'alcoylglycoside selon la formule I, de 8 à 15 parties en poids d'alcoylsulfate selon la formule II et de 48 à 68 parties en poids du matériau de support minéral avec une quantité d'eau telle qu'il se forme un mélange contenant au moins 35 % en poids, en particulier de 40 à 50 % en poids d'eau.

9. Procédé d'obtention de mélanges d'agents tensioactifs pulvérulents, dépourvus d'alcoylbenzènesulfonate par séchage de mélanges contenant des agents tensio-actifs aqueux, aptes à l'écoulement, caractérisé en ce que l'on mélange :
- de 10 à 40 parties en poids d'alcoylglycoside de formule I :
R¹-O-(G)ₙ (I)
dans laquelle R¹ signifie un radical alcoyle ayant de 8 à 22 atomes de carbone, G une unité de glycose et n un nombre allant de 1 à 10 ;
- de 5 à 20 parties en poids d'un alcoylsulfate de formule II :
R²-OSO₃X (II)
dans laquelle R² signifie un radical alcoyle ayant de 10 à 20 atomes de carbone et X signifie un ion alcalin, ammonium ou un ion ammonium substitué par un alcoyle ou par un hydroxyalcoyle ; et
- de 40 à 80 parties en poids d'un matériau de support minéral avec autant d'eau pour qu'il se forme un mélange pompable et apte à l'écoulement à des températures en dessous de 80°C et que l'on retire de celui-ci par séchage en lit fluidisé en utilisant des gaz de séchage à des températures en dessous de 250°C l'eau, jusqu'à ce qu'il se forme un produit pulvérulent, apte à l'écoulement, caractérisé en ce que le matériau de support minéral consiste pour au moins 10 % en poids d'un silicate alcalin ayant un rapport molaire de SiO₂ à l'oxyde alcalin d'au moins 2 et que le rapport pondéral de l'alcoylglycoside à l'alcoylsulfate s'élève de 5:1 à 1:2.

10. Procédé selon l'une des revendications 7 à 9, caractérisé en ce que le rapport pondéral de l'alcoylglycoside à l'alcoylsulfate s'élève de 3:1 à 1:1.

11. Procédé selon l'une des revendications 7 à 10, caractérisé en ce que le matériau de support minéral consiste pour 20 à 50 % en poids de silicate alcalin ayant un rapport molaire de SiO₂ à l'oxyde alcalin d'au moins 2, en particulier de 2,0 à 3,5 et en supplément au silicate alcalin renferme un carbonate alcalin, un hydrogénocarbonate alcalin, un sulfate alcalin, un silicate lamellaire ou un aluminosilicate ou un mélange à base de ceux-ci.

12. Procédé selon l'une des revendications 7 à 11, caractérisé en ce que l'on met en oeuvre des gaz de séchage ayant des températures de 120 à 240°C, en particulier de 140 à 210°C.

13. Procédé selon l'une des revendications 7 à 12, caractérisé en ce que le mélange aqueux qui doit être séché possède une viscosité de 3000 mPa.s à 15.000 mPa.s, mesurée de 60 à 75°C.

14. Utilisation d'un mélange d'agents tensioactifs pulvérulent, produit selon le procédé conforme à l'une des revendications 7 à 13, en tant que pré-mélange apte au déchargement et à l'écoulement en vue de la production de produits de lavage ou de nettoyage sous forme particulaire.
